# EUROPÄISCHE PATENTSCHRIFT

(11) **EP 0 180 687 B1**
(45) Veröffentlichungstag und Bekanntmachung des Hinweises auf die Patenterteilung: **19.04.1989**
(21) Anmeldenummer: 84810532.6
(22) Anmeldetag: 05.11.1984
(51) Int. Cl.: E01C 19/29, E01C 19/48

(54) **Verfahren und Anlage zum Aufbringen von Splittgranulat in Gussasphalt- und andere Beläge**
Method and apparatus for spreading crushed stone on mastic asphalt and other surfacings
Procédé et dispositif pour l'épandage de granulats anguleux sur revêtements en asphalte coulé et autres

(43) Veröffentlichungstag der Anmeldung: 14.05.1986
(73) Patentinhaber: Oskar Aeschlimann AG, 4600 Olten (CH)
(72) Erfinder: Aeschlimann, Heinz, CH-4800 Zofingen (CH)
(74) Vertreter: Steiner, Martin

(56) Entgegenhaltungen:
- DE-B- 1 124 074
- DE-B- 1 658 544
- DE-C- 840 562
- BITUMEN, Band 31, Nr. 7, 1969, Seiten 197-205, Arbeitsgemeinschaft der Bitumen-Industrie e.V., Hamburg, DE; H. KOHLER: "Neuerungen im Gussasphalt-Deckenbau auf Bundesautobahnen"

## Beschreibung

Die vorliegende Erfindung betrifft ein Verfahren gemäss Oberbegriff des Anspruchs 1. Ein solches Verfahren ist in BITUMEN, Band 31, Nr. 7, 1969, Seiten 200 und 201, angegeben, wobei aber nur auf die Bedeutung der Höhenlage der Glattradwalzen über dem gefertigten Asphaltbelag hingewiesen wird. Es zeigt sich jedoch, dass damit nicht alle wesentlichen Voraussetzungen für ein optimales Ergebnis erfüllt sind.

Es ist aus der DE-C-840 562 auch bekannt, eine Glattradwalze in vorgegebenem Abstand hinter dem Fertiger nachzuführen und mit ihrem Eigengewicht das Granulat einzuwalzen. Damit sind auch nicht optimale Einwalzbedingungen erzielbar.

Es ist auch bekannt, ein Granulat mittels Rillenwalzen einzuwalzen, welche den Gussasphaltbelag verformen (DE-B-1 658 544). Es ist praktisch unmöglich, mit diesem Vorgehen das Granulat so einzuwalzen, dass es zur Aufrauhung der Belagsoberfläche teils über dieselbe vorsteht und doch hinreichend im Belag verankert ist.

Es ist ferner aus der DE-B-1 124 074 bekannt, einen Gussasphaltbelag mittels Stachelwalzen aufzurauhen, die in einstellbarer Höhe starr über der Belagsoberfläche geführt sind. Auch damit ist aber kein optimales Vorgehen zum Einwalzen von Granulat mittels Glattradwalzen vorgegeben. Da nämlich die Gussasphaltmasse immer härter eingestellt wird, treten erhebliche Probleme bezüglich des richtigen Zeitpunkts bzw. der richtigen Konsistenz des Belags zum Einwalzen des Granulats auf. Wird die Abwalzung zu früh und damit bei noch zu hoher GussasphaltTemperatur vorgenommen, treten in der Belagsschicht Deformationen auf. Bei unterschiedlichen Belagsstärken zeigen sich ausserdem in der im Walzzustand noch plastischen Gussasphaltmasse unregelmässige Eindrücke. Eine zu späte Einwalzung des Granulats kann eine ungenügende Verankerung bewirken während ein zu frühes Einwalzen das Granulat zu tief in den Gussasphalt eindrückt, was wiederum zu glatten Stellen, sogenannten "Glatzen" im Belag führt.

Ziel vorliegender Erfindung ist es, für die Erstellung eines Gussasphaltbelages und insbesondere das Einwalzen eines Granulates in denselben, optimale Bedingungen anzugeben, d.h., Unebenheiten und Unregelmässigkeiten in der Belagsstruktur zu vermeiden und das Granulat gut haftend aber gleichmässig über die Oberfläche des Asphaltbelags vorstehend einzuwalzen. Dieses Ziel wird durch die Massnahmen nach dem Kennzeichen des Anspruchs 1 erreicht. Dadurch dass eine Walzvorrichtung auf der ganzen Belagsbreite im gleichen Zeitpunkt bezogen auf den Zeitpunkt der Entstehung des Belages das Granulat einwalzt, kann durch optimale Wahl dieses Zeitpunktes, d.h. durch entsprechende Wahl des Abstandes zwischen dem Fertiger und den Walzen, eine entsprechend optimale Ebenheit und Gleichmässigkeit der Oberflächenstruktur erreicht werden. Vorzugsweise wird dabei mit Walzen gearbeitet, welche ein derart hohes Gewicht aufweisen, dass sie mit Sicherheit alle Partikel des Granulats in die Asphaltoberfläche eindrücken.

Die Erfindung betrifft auch eine Anlage gemäss Anspruch 5.

Vorteilhafte Ausbildungen der Erfindung sind in den abhängigen Ansprüchen beschrieben.

Die Erfindung wird nun anhand der Zeichnung näher erläutert.
Figur 1 zeigt eine Seitenansicht der Anlage und
Figur 2 zeigt eine perspektivische Ansicht der Walzvorrichtung.

In Figur 1 ist der Gussasphalt-Fertiger 1 schematisch angedeutet. Er ist fahrbar auf Schienen 2 abgestützt, die beidseitig längs der mit dem Asphaltbelag zu versehenden Fläche verlegt sind. Der Fertiger 1 weist an der in Figur 1 rechts liegenden Vorderseite eine quer zwischen den Schienen 2 liegende Bohle auf, welche den Gussasphalt über die ganze Breite der zu erstellenden Bahn des Belages gleichmässig verteilt und das Niveau der ebenen Oberfläche des Gussasphaltbelages bestimmt. Im Hinterteil des Fertigers 1 befindet sich eine ebenfalls nicht dargestellte Streuvorrichtung für ein Granulat, beispielsweise Splitt oder Sand oder ein geeignetes Gemisch von Partikeln.

Die Walzvorrichtung 3 der Anlage befindet sich in einem bestimmten, einstellbaren Abstand hinter dem Fertiger 1. Sie ist als Wagen mit einem Rahmen 4 ausgebildet, welcher mittels Rädern 5 auf die gleichen Schienen 2 gestützt ist wie der Fertiger 1. Der hintere Rahmenteil des Wagens ist zu einem eigentlichen starren Träger 6 versteift, der starr auf die Hinterräder des Wagens abgestützt ist. Dieser Rahmen befindet sich somit in einem starren Abstand über den Schienen 2 und somit über dem erstellten Gussasphaltbelag.

Am unteren Gurt 6a des Trägers 6 sind Fahnen 7 angeschweisst, welche schwenkbar mit Fahnen 8 verbunden sind. An den Fahnen 8 sind Handkurbeln 9 drehbar, aber gegen Längsverschiebung gesichert, gelagert, deren Welle unten als Spindel 10 ausgebildet ist, die in eine Nuss greift. Diese Nuss liegt zwischen zwei mit einer Lochreihe versehenen Leisten und kann zwischen diesen Leisten mittels eines Bolzens in wählbarer Stellung verankert werden. Die gelochten Leisten 11 sind mit einem unteren Träger verbunden, welche Längsholme 12 und im Bereiche der gelochten Leisten die Holme 12 verbindende Querstege aufweist. Mit beiden Holmen 12 sind abwärtsragende Lagerfahnen 13 verbunden, und zwischen je zwei Paaren solcher Lagerfahnen ist je eine Walze 14 gelagert. Es handelt sich um Metallwalzen erheblichen Gewichts, die so bemessen sind, dass sie bereits mit ihrem Eigengewicht das Granulat in den Gussasphalt einwalzen können. Der untere Träger mit den Holmen 12 und den Walzen 14 ist mittels einer geeigneten Anzahl von gleichmässig, längs des Wagens verteilten Spindeln 10 am Träger 6 aufgehängt, so dass der untere Träger mit den Holmen 12 als quasi starr mit dem oberen Träger 6 verbunden betrachtet werden kann, d.h. die Aufhängung und Lagerung der Walzen 14 kann als praktisch starr bezogen, beispjelsweise auf das Niveau der Schienen 2 betrachtet werden. Die Höhe der Walzen bezüglich der Abstützung des Wagens auf den Schienen 2 ist jedoch mittels der Spindeln einstellbar. Jede Spindel kann einzeln in der erreichten Stellung blockiert werden, damit eine einmal eingestellte Höhe der Walzen im Bereiche dieser Spindel sich nicht verändern kann. Wie besonders Figur 2 erkennen lässt, überlappen sich die Walzen 14 in Richtung deren Achsen etwas, so dass für eine gleichmässige Walzwirkung über die ganze Länge des Wagens gesorgt ist. Die wirksame Länge des Wagens kann verändert werden, indem Walzen entfernt und/oder teilwelse durch kürzere Walzen im Randbereiche ersetzt werden.

Der Rahmen der Walzvorrichtung ist versteift durch Zugstangen 15 und 16, welche den vorderen Längsholm des Rahmens mit dem unteren Träger einerseits und mit dem oberen Träger 6 anderseits verbinden. Der untere Träger ist damit auch in Fahrtrichtung praktisch starr mit dem Wagenrahmen verbunden, d.h. der Rollwiderstand der Walzen 14 muss jedenfalls nicht über die Spindeln 10 an dieselben übertragen werden.

Die Walzvorrichtung 3 ist üblicherweise direkt mit dem Fertiger 1 gekuppelt. In Figur 1 ist schematisch eine Kupplung mittels eines in der Länge verstellbaren Gurtes 17 angedeutet. Die Walzvorrichtung 3 wird damit in einem bestimmten einstellbaren Abstand vom Fertiger 1 nachgezogen.

Die Arbeitsweise der Anlage ergibt sich weitgehend aus der vorstehenden Beschreibung. Während des Aufbringens des Belags bewegt sich der Fertiger in üblicher Weise mit einer bestimmten Geschwindigkeit nach rechts in Figur 1. Auf den frisch erstellten, noch sehr heissen Belag wird im Fertiger 1 Granulat, beispielsweise Splitt, gestreut. Nach einer gewissen, durch den Abstand der Walzvorrichtung 3 vom Fertiger 1 und die Fahrgeschwindigkeit der beiden Aggregate bestimmten Zeit, gelangen die Walzen 14 zum Einsatz und walzen das Granulat auf eine bestimmte durch ihre Stellung gegebene Tiefe in den noch plastischen Asphaltbelag ein. Nach den bisherigen Erfahrungen werden die Walzen 14 auf ein solches Niveau eingestellt, dass sie sich etwa 2 mm über der Oberfläche des Asphaltbelages befinden. Nach dem Einwalzen werden also die Partikel des Granulates noch um etwa 2 mm aus dem Belag vorstehen. Die Einstellung kann aber selbstverständlich je nach verwendetem Granulat auch eine andere sein. Da das Einwalzen nicht mehr durch eine Walze geschieht, die den Walzvorgang weitgehend durch ihr Eigengewicht bestimmt, sondern eine fest abgestützte Walzvorrichtung benützt wird, kann das Einwalzen bei wesentlich heisserem Zustand des Gussasphaltes erfolgen als bei den oben beschriebenen üblichen Verfahren. Es kann also bei wesentlich höheren Temperaturen als 140°C gearbeitet werden, beispielsweise bei 180°C bis 200°C. Auch diese Temperaturangaben sind nur als Beispiel aufzufassen.

Das Einwalzen bei höheren Temperaturen erleichtert jedoch nicht nur den Einwalzvorgang an und für sich, sondern die Tatsache, dass das Einwalzen in einen wesentlich weicheren und plastischeren Belag erfolgen kann als bisher, verbessert erheblich die Haftung der Partikel im Belag. Es wird also nicht nur eine völlig ebene und gleichmässig strukturierte Belagsoberfläche erzielt, sondern der Belag ist auch qualitativ überlegen.

Es sind verschiedene Abweichungen von der dargestellten Ausführung möglich. An Stelle von Schienen 2 können andere Elemente, z. B. Balken, vorgesehen sein, auf welchen der Fertiger 1 und die Walzvorrichtung 3 fahrbar sind. Normalerweise wird die Distanz zwischen dem Fertiger 1 und der Walzvorrichtung 3 und damit die entscheidende Distanz zwischen der Bohle des Fertigers 1 und den Walzen 14 der Walzvorrichtung 3 für gegebene Verhältnisse einmal fest eingestellt und dann im allgemeinen nicht mehr verändert. Es ist jedoch denkbar, diesen Abstand während der Arbeit dauernd zu regeln, derart, dass das Einwalzen des Granulats stets unter möglichst optimalen Bedingungen stattfindet. Man könnte zu diesem Zwecke im Bereiche der Walzen 14 Thermofühler anbringen, welche die Temperatur des Belages ermitteln und die über eine geeignete Servosteuerung den Abstand zwischen dem Fertiger 1 und der Walzvorrichtung 3 verringern oder erhöhen, je. nachdem ob die ermittelte Belagstemperatur zu niedrig oder zu hoch sei. Entsprechende Einstellungen können natürlich auch von Hand während der Arbeit erfolgen. Die Ausbildung der Walzvorrichtung 3 als separates Aggregat hat den Vorteil, dass der Abstand der Walzen 14 vom Fertiger 1 bzw. dessen Bohle in weiten Grenzen beliebig gewählt werden kann und dass eine sichere, praktisch starr wirkende Abstützung der Walzen auf den Schienen 2 oder entsprechenden Fahrbahnen, möglich ist. Es ist jedoch nicht ausgeschlossen, die Walzvorrichtung direkt am Fertiger 1 anzubauen bzw. den Fertiger und die Walzvorrichtung als eine einzige Maschineneinheit auszubilden, in welcher der Abstand zwischen der Bohle und den Walzen in gewissen Grenzen einstellbar ist. Die dargestellte Ausführung hat unter anderem den Vorteil, dass die Walzvorrichtung vom Fertiger 1 gezogen wird und somit keinen eigenen Antrieb benötigt. Wenn jedoch aus bestimmten Gründen eine mechanische Verbindung zwischen dem Fertiger und der Walzvorrichtung nicht erwünscht oder nicht möglich ist, könnte die Walzvorrichtung auch mit einem eigenen Antrieb versehen werden, und ihr Abstand vom Fertiger könnte, beispielsweise im oben erwähnten Sinne, in Abhängigkeit von der Belagstemperatur im Bereich der Walzen 14 gesteuert werden.

Die vorstehende Beschreibung und die Ansprüche sind auf die Erstellung eines Gussasphaltbelages bezogen, doch soll der Patentschutz sich nicht auf Gussasphalt im engeren Sinne beschränken, sondern für jede Anwendung eines entsprechenden Vorgehens bzw. einer entsprechenden Vorrichtung unter vergleichbaren Voraussetzungen gelten.

## Patentansprüche

1. Verfahren zum Aufbringen eines Gussasphaltbelages, wobei Gussasphalt in einer Bahn bestimmter Breite mit ebener Oberfläche fortlaufend gefertigt, auf den soeben gefertigten, noch plastischen Gussasphalt ein Granulat wie Splitt oder Sand gestreut und dasselbe mittels einer in bestimmtem Abstand über der Gussasphaltoberfläche gehaltenen und in einem bestimmten Abstand von der Fertigungsstelle mittels der Fertigungsvorrichtung nachgeführten Glattrad-Walzvorrichtung auf der ganzen Belagsbreite zugleich eingewalzt wird, wobei die Partikel des Granulats nach dem Einwalzen noch geringfügig aus dem Belag vorstehen, dadurch gekennzeichnet, dass das Granulat mittels mehrerer, über die Bahnbreite versetzt angeordneter Glattradwalzen eingewalzt wird, deren Abstand über der Gussasphaltoberfläche durch Einstellen deren Aufhängung an einem darüberliegenden starren Träger an mehreren über die Bahnbreite verteilten Stellen eingestellt wird, und die in einem in Abhängigkeit von der Gussasphalttemperatur gewählten, einstellbaren Abstand von der Fertigungsstelle nachgeführt werden.

2. Verfahren nach Anspruch 1, dadurch gekennzeichnet, dass man das Granulat mittels Walzen (14) einwalzt, deren Eigengewicht zum Einwalzen genügt.

3. Verfahren nach Anspruch 1, dadurch gekennzeichnet, dass man das Granulat bei Temperaturen über 140° C, vorzugsweise 180°C bis 200° C, einwalzt.

4. Verfahren nach einem der Ansprüche 1 bis 3, dadurch gekennzeichnet, dass der Abstand zwischen der Fertigungsstelle des Gussasphalts und den Walzen (14) in Abhängigkeit von der Gussasphalttemperatur automatisch geregelt wird.

5. Anlage zum Aufbringen eines Gussasphaltbelages gemäss dem Verfahren nach einem der Ansprüche 1 bis 4, mit einer dem Gussasphalt-Fertiger (1) zum Fertigen des Belags nachführbaren Glattrad-Walzvorrichtang (3) zum gleichzeitigen Einwalzen eines Granulates in etwa gleichem Abstand vom Fertiger (1) auf der ganzen Belagsbreite, dadurch gekennzeichnet, dass die Walzvorrichtung (3) einen starren oberen Träger (6) aufweist, der auf derselben Führungsbahn (2) geführt ist wie der Fertiger (1), und dass mehrere Glattradwalzen (14) an diesem Träger (6) mittels über die Belagsbreite verteilt angeordneter Einstellspindeln (10) starr aber höhenverstellbar aufgehängt sind, und dass der Abstand zwischen der Fertigungsstelle des Fertigers (1) und den Walzen (14) der Walzvorrichtung (3) einstellbar ist.

6. Anlage nach Anspruch 5, dadurch gekennzeichnet, dass die Glattradwalzen (14) starr mit einem unteren Träger (12) verbunden sind, wobei die Spindeln (10) zwischen dem oberen (6) und dem unteren Träger (12) angeordnet sind.

7. Anlage nach Anspruch 5 oder 6, dadurch gekennzeichnet, dass die Walzvorrichtung (3) und der Fertiger (1) durch Kupplungsmittel, z. B. Gurten (17), einstellbarer Länge verbunden sind.

8. Anlage nach einem der Ansprüche 5 bis 7, dadurch gekennzeichnet, dass die Walzen (14) ein zum Einwalzen des Granulates bemessenes Eigengewicht aufweisen.

9. Anlage nach einem der Ansprüche 5 bis 8, dadurch gekennzeichnet, dass eine Servosteuerung zur Regelung des Abstandes der Walzvorrichtung (3) vom Fertiger (1) in Abhängigkeit von der Gussasphalttemperatur vorgesehen ist.

## Claims

1. Method for spreading surfacings of mastic asphalt, the mastic asphalt being continuously produced with a flat surface in a path of determined width, a granulated material like crushed stone or sand is spread on the still soft mastic asphalt and the latter is rolled in at the same time on the whole width of the surfacing by means of a roll in device with levelling rollers held at a determined distance above the surface of mastic asphalt and adjusted to a determied distance from the working place by means of the production device, the particles of the granulated material still weakly projecting from the surfacing after the roll in, characterized in that the granulated material is rolled in by means of a plurality of levelling rollers located along the width of the path, the distance of which above the surface of mastic asphalt is adjusted at many places distributed along the width of the path by the adjustment of their suspension at a rigid support located above and which are adjusted at a selected, adjustable distance from the working place as a function of the temperature of the mastic asphalt.

2. Method according to claim 1, characterized in that one rolls in the granulated material by rollers (14) the own weight of which is sufficient for rolling in.

3. Method according to claim 1, characterized in that the granulated material is rolled in at a temperature above 140°C, preferably between 180° and 200° C.

4. Method according to one of the claims 1 to 3, characterized in that the distance between the working place of the mastic asphalt and the rollers (14) is adjusted automatically as a function of the temperature of the mastic asphalt.

5. Installation for spreading surfacings of mastic asphalt according to the method of one of the claims 1 to 4, with a roll in device (3) of the asphalt work (1) producing the surfacing, having adjustable levelling rollers and for rolling in at the same time a granulated material at about a same distance of the asphalt work on the whole width of the surfacing, characterized in that the roll in device (3) comprises an upper rigid support (6) and in that many levelling rollers (14) are suspended rigidly at this support (6) but capable to be shifted in the height by means of adjusting rods (10) distributed along the width of the surfacing, and in that the distance between the working place of the asphalt and the rollers (14) of the roll in device (3) is adjustable.

6. Installation according to claim 5, characterized in that the levelling rollers (14) are coupled rigidly to a lower support (12), the adjusting rods (10) being arranged between the upper support (6) and the lower support (12).

7. Installation according to claim 5 or 6, characterized in that the roll in device (3) and the asphalt work (1) are connected by coupling means, e.g. belts (17) of adjustable length.

8. Installation according to one of the claims 5 to 7, characterized in that the own weight of the rollers (14) is determined for the rolling in of the granulated material.

9. Installation according to one of the claims 5 to 8, characterized in that a servo-control is provided for the adjustment of the distance of the roll in device (3) to the asphalt work (1) as a function of the temperature of the mastic asphalt.

## Revendications

1. Procédé pour l'épandage d'un revêtement d'asphalte coulé, l'asphalte coulé étant produit en continu dans une voie de largeur déterminée avec une surface plane, un granulat, tel que pierres concassées ou sable, est répandu sur l'asphalte coulé encore mou et celui-ci est en même temps engagé au cylindrage sur toute la largeur du revêtement à l'aide d'un dispositif de cylindrage à rouleaux égalisateurs tenus à une distance déterminée au-dessus de la surface d'asphalte coulé et réglés à une distance déterminée de l'endroit de travail à l'aide du dispositif de production, les particules du granulat dépassant encore très peu du revêtement après l'engagement au cylindrage, caractérisé en ce que le granulat est engagé au cylindrage à l'aide de plusieurs rouleaux égalisateurs décalés sur la largeur de la voie, dont la distance au-dessus de la surface d'asphalte coulé est ajustée à plusieurs endroits distribués sur la largeur de la voie par le réglage de leur suspension à un support rigide situé au-dessus et qui sont réglés une distance choisie, ajustable, de l'endroit de travail en fonction de la température de l'asphalte coulé.

2. Procédé selon la revendication 1, caractérisé en ce que l'on engage le granulat par des rouleaux (14) dont le poids propre est suffisant pour l'engagement à cylindrage.

3. Procédé selon la revendication 1, caractérisé en ce que le granulat est engagé à des températures supérieures à 140° C, de préférence de 180°C à 200° C.

4. Procédé selon l'une des revendications 1 à 3, caractérisé en ce que la distance entre l'endroit de production de l'asphalte coulé et les rouleaux (14) est réglée automatiquement en fonction de la température de l'asphalte coulé.

5. Installation pour l'épandage d'un revêtement d'asphalte coulé selon le procédé de l'une des revendications 1 à 4, avec un dispositif de cylindrage à rouleaux égalisateurs (3) réglables de l'asphalteur (1) produisant le revêtement et pour engager en même temps au cylindrage un granulat à une distance environ égale de l'asphalteur (1), sur toute la largeur du revêtement, caractérisée en ce que le dispositif de cylindrage (3) comprend un support supérieur rigide (6) guidé sur la même voie de guidage (2) que l'asphalteur (1) et en ce que plusieurs rouleaux égalisateurs (14) sont suspendus rigidement mais de manière déplaçable en hauteur à ce support (6) à l'aide de tiges de réglage (10) distribuées sur la largeur du revêtement, et en ce que la distance entre l'endroit de travail de l'asphalteur et les rouleaux (14) du dispositif de cylindrage (3) est réglable.

6. Installation selon la revendication 5, caractérisée en ce que les rouleaux égalisateurs (14) sont liés rigidement à un support inférieur (12), les tiges de réglage (10) étant disposées entre le support supérieur (6) et le support inférieur (12).

7. Installation selon la revendication 5 ou 6, caracterisée en ce que le dispositif de cylindrage (3) et l'asphalteur (1) sont connectés par des moyens de couplage, p. ex. des ceintures (17) de longueur reglable.

8. Installation selon l'une des revendications 5 à 7, caractérisé en ce que les rouleaux (14) ont un poids propre déterminé pour l'engagement au cylindrage du granulat.

9. Installation selon l'une des revendications 5 à 8, caractérisée en ce qu'une servo-commande est prévue pour le réglage de la distance du dispositif de cylindrage (3) à l'asphalteur (1) en fonction de la température de l'asphalte coulé.
